# EUROPÄISCHE PATENTSCHRIFT

(11) **EP 2 859 295 B1**
(45) Veröffentlichungstag und Bekanntmachung des Hinweises auf die Patenterteilung: **03.08.2016**
(21) Anmeldenummer: 13730801.1
(22) Anmeldetag: 06.06.2013
(51) Int. Cl.: F28D 21/00, F28F 9/02, F28D 7/16, F28D 9/00

(54) **WÄRMEÜBERTRAGER**
HEAT EXCHANGER
CALOPORTEUR

(30) Priorität: 06.06.2012 DE 102012011328
(43) Veröffentlichungstag der Anmeldung: 15.04.2015
(73) Patentinhaber: Linde AG, 80331 München (DE)
(72) Erfinder: KAYSER, Stefan, 83308 Trostberg (DE); BERNAUER, Michael, 83376 Truchtlaching (DE); BRENNER, Steffen, 83308 Trostberg (DE)
(74) Vertreter: Meilinger, Claudia Sabine
(86) Internationale Anmeldenummer: PCT/EP2013/001670
(87) Internationale Veröffentlichungsnummer: WO 2013/182314

(56) Entgegenhaltungen:
- WO-A1-2012/107645
- DE-A1- 3 424 916
- GB-A- 769 459
- JP-A- H06 272 976
- US-A1- 2004 112 573
- US-A1- 2005 039 486

## Beschreibung

Die Erfindung betrifft einen Wärmeübertrager gemäß dem Oberbegriff des Anspruchs 1. Ein derartiger Wärmeübertrager ist aus US 2005/0039486 bekannt.

In "The standards of the brazed aluminium plate-fin heat exchanger manufacturer's association (ALPEMA)", dritte Ausgabe, 2010, Seite 67 ist in Figur 9-1 ein sogenannter "core-in-shell"- oder "block-in-shell"-Wärmeübertrager gezeigt. Er weist einen Mantel ("shell") auf, der einen Mantelraum umschließt, sowie mindestens einen im Mantelraum angeordneten Wärmeübertragungsblock ("core"), der als Plattenwärmetauscher ausgebildet ist.

Mit einem solchen Wärmeübertrager kann insbesondere ein erstes Medium, das beim Betrieb des Wärmeübertragers ein den Wärmeübertragungsblock umgebendes Bad ausbildet und in dem Wärmeübertragungsblock (entlang der Vertikalen) von unten nach oben aufsteigt (Thermosiphon-Effekt), in eine indirekte Wärmeübertragung mit einem zweiten Medium gebracht werden (z.B. eine zu verflüssigende gasförmige Phase oder eine zu kühlende flüssige Phase), das bevorzugt im Gegenstrom oder Kreuzstrom zum ersten Medium im Wärmeübertragungsblock geführt wird. Eine hierbei entstehende gasförmige Phase des ersten Mediums sammelt sich im Mantelraum oberhalb des Wärmeübertragungsblocks und wird über zumindest einen am Mantel vorgesehenen Austrittsstutzen abgezogen und über einen außerhalb des Mantels vorgesehenen (externen) Sammelkanal eventuell weiteren Prozessschritten zugeleitet.

Durch diese Art des Abzuges der gasförmigen Phase entwickelt sich im Mantelraum ein heterogenes Geschwindigkeitsfeld der zum Austrittsstutzen strebenden gasförmigen Phase, das die Güte der Gas-Flüssigkeitstrennung im Mantelraum beeinträchtigt. Diesem Effekt kann durch eine Variation der Zahl oder der Größe der Austrittsstutzen nur begrenzt entgegengewirkt werden, zumal die Strömungseigenschaften im externen Sammelkanal ebenfalls auf das Geschwindigkeitsfeld der gasförmigen Phase im Mantelraum zurückwirken. Darüber hinaus sind die Austrittstutzen drucktragende Bestandteile eines ("core-in-shell") Wärmeübertragers der eingangs genannten Art und sind daher konstruktiv aufwändig, was erhöhte Fertigungskosten im Falle mehrerer Austrittsstutzen mit sich bringt. Des Weiteren wird durch die Festlegung der Austrittsstutzenposition an der Oberseite des Mantels ein Freiheitsgrad bei der Konstruktion der umgebenden Bauteile (z.B. Coldbox, Feldverrohrung) genommen.

JP 2002 349999 bezieht sich auf einen Wärmetauscher mit rohrförmigen Wärmeaustauschstrukturen A-D. Ein Demister 7 ist oberhalb der Rohrgruppen A-D an einer Rahmenkonstruktion 5 angebracht. Figur 4 zeigt unterhalb der Rohrgruppen eine Verteilerplatte 18 für ein flüssiges Kältemittel. Die Platte 18 weist eine spezielle Anordnung von Verteilöffnungen 18a auf, um das flüssige Kältemittel in definierter Weise in die Rohrgruppen zu verteilen.

Hiervon ausgehend liegt daher der vorliegenden Erfindung die Aufgabe zugrunde, einen Wärmeübertrager bereitzustellen, der im Hinblick auf die vorgenannte Problematik verbessert ist.

Dieses Problem wird durch einen Wärmeübertrager mit den Merkmalen des Anspruchs 1 gelöst.

Demnach wird ein Wärmeübertrager zur indirekten Wärmeübertragung zwischen einem ersten Medium und einem zweiten Medium bereitgestellt, mit:
- einem Mantel, der einen Mantelraum zur Aufnahme des ersten Mediums aufweist,
- zumindest einem im Mantelraum angeordneten Wärmeübertragungsblock, der bei einem bestimmungsgemäßen Betrieb vom ersten Medium umgeben ist, wobei der Wärmeübertragungsblock dazu ausgebildet ist, das zweite Medium gegen das erste Medium abzukühlen und / oder zumindest teilweise zu verflüssigen, so dass sich im Mantelraum eine gasförmige Phase des ersten Mediums bildet,
- wobei zum Abziehen der gasförmigen Phase des ersten Mediums aus dem Mantelraum ein im Mantelraum befindlicher Sammelkanal vorgesehen ist, der sich entlang einer Erstreckungsrichtung erstreckt, die parallel zur Längsachse des Mantels ausgerichtet ist,
- und wobei der mindestens eine Wärmeübertragungsblock ein Plattenwärmetauscher ist,
- und wobei der Sammelkanal mit zumindest einem am Mantel vorgesehenen Austrittsstutzen verbunden ist, so dass die gasförmige Phase des ersten Mediums durch den Sammelkanal über den zumindest einen Austrittsstutzen aus dem Mantelraum abziehbar ist,
- und wobei der Sammelkanal zwei Stirnseiten aufweist, die entlang der Erstreckungsrichtung des Sammelkanals einander gegenüberliegen.

Erfindungsgemäß ist des Weiteren vorgesehen,
- dass der Sammelkanal (5) quer zur Erstreckungsrichtung (7) einen Querschnitt aufweist, der sich zum Austrittsstutzen (6) hin vergrößert und
- dass der Sammelkanal (5) zum Abziehen der gasförmigen Phase eine Mehrzahl an Eintrittsöffnungen (12, 13) aufweist, wobei die Abstände benachbarter Eintrittsöffnungen zur jeweiligen Stirnseite (11 a, 11 b) des Sammelkanals (5) hin abnehmen.

Gemäß einer Ausgestaltung der Erfindung können im Mantelraum auch mehrere Wärmeübertragungsblöcke bzw. Plattenwärmetauscher vorgesehen sein, die z.B. parallel oder in Serie betrieben werden können.

Derartige Plattenwärmetauscher weisen in der Regel eine Mehrzahl an parallel zueinander angeordneten Platten bzw. Blechen auf, die eine Vielzahl von Wärmeaustauschpassagen für am Wärmetausch beteiligte Medien bilden. Eine bevorzugte Ausführungsform eines Plattenwärmetauschers weist eine Mehrzahl an gewellten Blechen auf (sogenannte Fins), die jeweils zwischen zwei parallelen Trennplatten bzw. -blechen des Plattenwärmetauschers angeordnet sind, wobei die beiden äußersten Lagen des Plattenwärmetauschers durch Deckplatten gebildet sind. Auf diese Weise werden zwischen je zwei Trennplatten bzw. zwischen einer Trennplatte und einer Deckplatte aufgrund des jeweils dazwischen angeordneten Fins eine Vielzahl an parallelen Kanälen bzw. eine Wärmeaustauschpassage gebildet, durch die ein Medium strömen kann. In benachbarten Wärmeaustauschpassagen strömende Medien können daher indirekt Wärme austauschen. Zu den Seiten hin sind zwischen je zwei benachbarten Trennplatten bzw. zwischen einer Deckplatte und der benachbarten Trennplatte vorzugsweise Abschlussleisten (so genannte Side Bars) zum Verschließen der jeweiligen Wärmeaustauschpassage vorgesehen. Die Deckplatten, Trennplatten, Fins und Side Bars sind vorzugsweise aus Aluminium gefertigt und werden z.B. in einem Ofen miteinander verlötet. Über entsprechende Header mit Stutzen können Medien in die Wärmeaustauschpassagen eingeleitet bzw. aus diesen abgezogen werden.

Der Mantel des Wärmeübertragers kann insbesondere eine umlaufende, (kreis)zylindrische Wandung aufweisen, die bei einem bestimmungsgemäß angeordneten Zustand des Wärmeübertragers vorzugsweise so ausgerichtet ist, dass sich die Längsachse (Zylinderachse) der Wandung bzw. des Mantels entlang der Horizontalen erstreckt. Stirnseitig weist der Mantel bevorzugt einander gegenüberliegende, mit jener Wandung verbundene Wände auf, die sich quer zur Horizontalen bzw. Längsachse erstrecken.

Gemäß der vorliegenden Erfindung ist der besagte Sammelkanal zum Abziehen der gasförmigen Phase des ersten Mediums mit einem Austrittsstutzen, der insbesondere an einer Oberseite des Mantels angeordnet ist, strömungsleitend verbunden (z.B. über eine Leitung), so dass die gasförmige Phase des ersten Mediums über jenen Austrittsstutzen aus dem Mantelraum abgezogen werden kann.

Erfindungsgemäß ist vorgesehen, dass sich der Sammelkanal entlang einer Erstreckungsrichtung erstreckt, die parallel zur Längsachse (Zylinderachse) des Mantels bzw. entlang der Horizontalen ausgerichtet ist, und dabei bevorzugt quer zur besagten Erstreckungsrichtung (Längsachse) vorzugsweise einen rohrförmigen (kreisförmigen) oder einen kastenförmigen (rechteckförmigen) Querschnitt aufweist.

Vorzugsweise ist der Sammelkanal (bezogen auf einen bestimmungsgemäß angeordneten Zustand des Wärmeübertragers) entlang der Vertikalen oberhalb des Flüssigkeitsspiegels des ersten Mediums bzw. oberhalb des Wärmeübertragungsblocks im Mantelraum angeordnet, so dass die (vom Wärmeübertragungsblock) aufsteigende gasförmige Phase des ersten Mediums auf den Sammelkanal trifft.

Der Sammelkanal weist bevorzugt eine Wandung auf, die einen Innenraum des Sammelkanals umschließt, in dem die gasförmige Phase zu dem besagten Austrittstutzen strömen kann. Dabei wird derjenige Bereich jener Wandung des Sammelkanals, der zu einer Oberseite des Wärmeübertragers weist bzw. entlang der Vertikalen nach oben weist, als Oberseite des Sammelkanals bezeichnet, und der gegenüberliegende Bereich der Wandung des Sammelkanals, der zur Unterseite des Wärmeübertragers weist, stellt entsprechend die Unterseite des Sammelkanals dar. Die Ober- und Unterseite des Sammelkanals werden bevorzugt durch entlang der Längsachse des Mantels erstreckte Seitenwände des Sammelkanals miteinander verbunden.

Stirnseitig ist der Sammelkanal durch einander gegenüberliegende Stirnseiten begrenzt, die jeweils die Ober-, die Unterseite und die Seitenwände miteinander verbinden.

Eine Variante der Erfindung sieht weiterhin vor, dass eine oder mehrere der vorgenannten Bereiche der Wandung des Sammelkanals durch den Mantel des Wärmeübertragers ausgebildet werden können. Bevorzugt wird die Oberseite des Sammelkanals bzw. die Oberseite der Wandung des Sammelkanals durch den Mantel gebildet. Die Seitenwände und Stirnseiten sind also entsprechend vom Mantelraum her an den Mantel angesetzt.

Zum Abziehen der gasförmigen Phase weist der Sammelkanal erfindungsgemäß eine Mehrzahl an Eintrittsöffnungen auf, die insbesondere an der Unterseite (Boden) des Sammelkanals sowie ggf. an den einander gegenüberliegenden Seitenwänden des Sammelkanals ausgebildet sind. Dabei sind die am Boden des Sammelkanals ausgebildeten Eintrittsöffnungen vorzugsweise schlitzförmig ausgebildet, wohingegen an den Seitenwänden vorgesehene Eintrittsöffnungen vorzugsweise eine kreisförmige Kontur aufweisen (z.B. Bohrungen).

Erfindungsgemäß ist vorgesehen, dass die Abstände benachbarter Eintrittsöffnungen, und zwar insbesondere die Abstände der an der Unterseite vorgesehenen Eintrittsöffnungen, zur jeweiligen Stirnseite des Sammelkanals hin abnehmen. D.h., das zwei benachbarte Eintrittsöffnungen, die näher an einer der Stirnseiten des Sammelkanals gelegen sind, vorzugsweise einen geringeren Abstand zueinander entlang der Erstreckungsrichtung des Sammelkanals aufweisen als zwei benachbarte Eintrittsöffnungen, die eher zur Mitte des Sammelkanals hin (bezogen auf die Erstreckungsrichtung) angeordnet sind.

Bevorzugt sind die Anzahl, Verteilung, Größe und/oder Form der Eintrittsöffnungen so gewählt, dass sich das Geschwindigkeitsfeld der gasförmigen Phase des ersten Mediums im Sammelkanal betragsmäßig möglichst gleichförmig einstellt.
Weiterhin ist gemäß einem Aspekt der Erfindung die Querschnittsfläche (und ggf. Kontur) des Sammelkanals (in einer Ebene senkrecht zur Erstreckungsrichtung des Sammelkanals) derart gewählt, dass sich im Sammelkanal und im Mantelraum ein möglichst gleichförmiges Strömungsfeld der gasförmigen Phase des ersten Mediums einstellt. Bevorzugt wird dies durch eine Erweiterung / Vergrößerung des Querschnitts des Sammelkanals hin zum Austrittsstutzen und/oder durch eine definierte Anordnung, Form und Größe der Eintrittsöffnungen am Sammelkanal unterstützt.

Weiterhin kann der Mantel natürlich auch eine Mehrzahl an Austrittsstutzen aufweisen, die mit einem wie vorstehend beschriebenen Sammelkanal oder gegebenenfalls mit mehreren Sammelkanälen der vorstehend beschriebenen Art verbunden sein können.

Die Positionen, Dimensionen und Ausrichtungen dieser Sammelkanäle werden dabei vorzugsweise so gewählt, dass sich das Geschwindigkeitsfeld der gasförmigen Phase des ersten Mediums im Mantelraum und in dem jeweiligen Sammelkanal betragsmäßig möglichst gleichförmig einstellt.

Weiterhin kann der mindestens eine Austrittstutzen (oder auch mehrere Austrittsstutzen) erfindungsgemäß an einem oberen, einem unteren, einem seitlichen Bereich der umlaufenden Wandung des Mantels oder an einer der stirnseitigen Wände des Mantels angeordnet sein.

Weitere Einzelheiten und Vorteile der Erfindung sollen durch die nachfolgenden Figurenbeschreibungen von Ausführungsbeispielen anhand der Figuren erläutert werden. Vorteilhafte Ausführungsformen der Erfindung sind außerdem in den Unteransprüchen angegeben.

Es zeigen:
- Fig. 1: eine Schnittansicht eines erfindungsgemäßen Wärmeübertragers
- Fig. 2: eine weitere Schnittansicht des Wärmeübertragers gemäß Figur 1; und
- Fig. 3: eine Schnittansicht eines Sammelkanals des Wärmeübertrager gemäß Figuren 1 und 2.

Figur 1 zeigt im Zusammenhang mit den Figuren 2 und 3 einen Wärmeübertrager 1, der einen querliegenden, (kreis)zylindrischen Mantel 2 aufweist, der einen Mantelraum 3 des Wärmeübertragers 1 begrenzt. Der Mantel 2 weist dabei eine umlaufende, zylindrische Wandung 14 auf, die stirnseitig durch zwei einander gegenüberliegende Wände 15 begrenzt wird.

In dem vom Mantel 2 umschlossenen Mantelraum 3 ist ein Wärmeübertragungsblock 4 angeordnet. Hierbei kann es sich um einen Plattenwärmetauscher handeln, der mehrere parallele Wärmeaustauschpassagen bereitstellt.

Der Plattenwärmetauscher 4 weist dabei eine Mehrzahl an gewellten Blechen auf (sogenannte Fins), die jeweils zwischen zwei ebenen Trennplatten bzw. -blechen des Plattenwärmetauschers 4 angeordnet sind. Auf diese Weise werden zwischen je zwei Trennplatten (bzw. eine Trennplatte und einer Deckplatte, siehe unten) eine Vielzahl an parallelen Kanälen bzw. eine Wärmeaustauschpassage gebildet, durch die das jeweilige Medium strömen kann. Die beiden äußersten Lagen werden durch Deckplatten des Plattenwärmetauschers gebildet; zu den Seiten hin sind zwischen je zwei benachbarten Trennplatten bzw. Trenn- und Deckplatten Abschlussleisten (so genannte "side bars") vorgesehen.

Der Mantelraum 3 ist während eines Betriebes des Wärmeübertragers 1 mit einem ersten Medium F1 befüllt, so dass eine flüssigen Phase L1 des ersten Mediums F1 ein den Wärmeübertragungsblock bzw. Plattenwärmetauscher 4 umgebendes Bad ausbildet, wobei sich eine beim Betrieb bildende gasförmige Phase G1 des ersten Mediums F1 oberhalb der flüssigen Phase L1 im Mantelraum 3 sammeln kann.

Das erste Medium (flüssige Phase L1) F1 kann in dem Wärmeübertragungsblock 4 (in zugeordneten Wärmeaustauschpassagen) aufsteigen und wird dabei durch ein zu kühlendes zweites Medium F2, das z.B. im Kreuzstrom zum ersten Medium F1 in zugeordneten Wärmeaustauschpassagen des Wärmeübertragungsblocks 4 geführt wird, durch indirekte Wärmeübertragung teilweise verdampft. Die hierbei entstehende gasförmige Phase G1 des ersten Mediums F1 kann an einem oberen Ende des Blocks 4 austreten und steigt im Mantelraum 3 des Wärmeübertragers 1 mit einem bestimmten Geschwindigkeitsfeld v auf.

Das zweite Medium F2 wird über einen geeigneten Zulauf O (z.B. über einen Stutzen an einem Header) in den Wärmeübertragungsblock bzw. Plattenwärmetauscher 4 geleitet und nach einem Durchlaufen der zugeordneten Wärmeaustauschpassagen über einen Ablauf O' (z.B. über einen entsprechenden Header und einem damit verbundenen Stutzen) aus dem Block 4 abgezogen.

An der Oberseite 8 des Wärmeübertragers 1 ist an einer dem Mantelraum 3 zugewandten Innenseite 2a des Mantels 2 ein kastenförmiger Sammelkanal 5 angeordnet, der sich entlang einer Erstreckungsrichtung 7 erstreckt. Der Sammelkanal 5 ist dabei insbesondere längserstreckt ausgebildet und weist entsprechend entlang der Erstreckungsrichtung 7 eine größere Ausdehnung auf, als quer zu jener Erstreckungsrichtung 7.

Der Sammelkanal 5 weist des Weiteren eine Wandung W auf, die einen Innenraum I des Sammelkanals 5 begrenzt, durch den hindurch die gasförmige Phase G1 des ersten Mediums F1 aus dem Mantelraum 3 abgezogen wird. Die Wandung W weist im Einzelnen eine Oberseite 9 auf, die vorliegend durch den Mantel 2 gebildet wird, sowie zwei davon abgehende Seitenwände 11, die sich entlang der Erstreckungsrichtung 7 erstrecken und über einen der Oberseite 9 gegenüberliegenden Boden (Unterseite) 10 des Sammelkanals 5 miteinander verbunden sind. Des Weiteren weist der Sammelkanal 5 bzw. dessen Wandung W zwei Stirnseiten 11 a, 11 b auf, die einander entlang der Erstreckungsrichtung 7 gegenüberliegen.

Zum Abziehen der gasförmigen Phase G1 des ersten Mediums F1 aus dem Mantelraum 3 sind nun an den Seitenwänden 11 und/oder der Unterseite 10 des Sammelkanals 5 schlitzförmige Eintrittsöffnungen 12 vorgesehen (vorliegend schlitzförmige Eintrittsöffnungen an der Unterseite 10), durch die hindurch die gasförmige Phase G1 in den Sammelkanal 5 eintreten kann. Die Eintrittsöffnungen 12 sind dabei entlang der Erstreckungsrichtung 7 nebeneinander angeordnet, wobei der Abstand zwischen benachbarten Eintrittsöffnungen 13 entlang der Erstreckungsrichtung 7 ausgehend vom Austrittsstutzen 6 zu den beiden Stirnseiten 11 a, 11 b des Sammelkanals 5 hin jeweils bevorzugt abnimmt. Die Längsachsen dieser Eintrittsöffnungen 12 verlaufen dabei jeweils quer zur Erstreckungsrichtung 7 des Sammelkanals 5.

Des Weiteren sind an den Seitenwänden 11 und/oder der Unterseite 10 des Sammelkanals 5 jeweils kreisförmige Eintrittsöffnungen 13 vorgesehen (vorliegend kreisförmige Eintrittsöffnungen 13 an den Seitenwänden 11), die ebenfalls entlang der Erstreckungsrichtung 7 nebeneinander angeordnet sind. Auch hier nimmt der Abstand zwischen benachbarten Eintrittsöffnungen 12 entlang der Erstreckungsrichtung 7 ausgehend vom Austrittsstutzen 6 zu den beiden Stirnseiten 11a, 11 b des Sammelkanals 5 hin jeweils bevorzugt ab.

Der Sammelkanal 5 ist ferner mit einem Austrittstutzen 6 des Mantels 2 verbunden, der in die Oberseite 9 des Sammelkanals 5 einmündet, so dass die über die Eintrittsöffnungen 12, 13 in den Innenraum I des Sammelkanals 5 gelangte gasförmige Phase G1 des ersten Mediums F1 aus dem Sammelkanal 5 über den Austrittstutzen 6 abgezogen werden kann.

Der Austrittstutzen 6 ist entlang der Erstreckungsrichtung 7 vorzugsweise mittig am Sammelkanal 5 angeordnet, wobei die Unterseite 10 des Sammelkanals 5 bevorzugt zwei zum Austrittsstutzen 6 hin abfallende Abschnitte 10a, 10b aufweist, die sich vorzugsweise unterhalb des Austrittsstutzens 6 treffen.

Der Querschnitt des Sammelkanals 5 vergrößert (verbreitert) sich jeweils von den Stirnseiten 11 a, 11 b des Sammelkanales 5 ausgehend in Richtung auf den Austrittsstutzen 6, um im Sammelkanal 5 (und im Mantelraum 3) ein möglichst homogenes Geschwindigkeitsfeld v der gasförmigen Phase G1 des ersten Mediums F1 zu erhalten.

**Bezugszeichenliste**

| | |
|---|---|
| 1 | Wärmeübertrager |
| 2 | Mantel |
| 2a | Innenseite |
| 3 | Mantelraum |
| 4 | Wärmeübertragungsblock |
| 5 | Sammelkanal |
| 6 | Austrittsstutzen |
| 7 | Erstreckungsrichtung |
| 8 | Oberseite des Mantels |
| 9 | Oberseite des Sammelkanals |
| 10 | Unterseite des Sammelkanals |
| 10a, 10b | Abschnitte Unterseite |
| 11 | Seitenwände des Sammelkanals |
| 11a, 11b | Stirnseiten |
| 12 | Schlitzförmige Eintrittsöffnungen |
| 13 | kreisförmige Eintrittsöffnungen |
| 14 | Umlaufende Wandung des Mantels |
| 15 | Stirnseitige Wände des Mantels |
| 16 | Unterseite des Mantels |
| F1 | Erstes Medium |
| G1 | Gasförmige Phase des ersten Mediums |
| L1 | Flüssige Phase des ersten Mediums |
| F2 | Zweites Medium |
| I | Innenraum |
| O | Zulauf für zweites Medium |
| O' | Ablauf für zweites Medium |
| V | Geschwindigkeitsfeld der gasförmigen Phase G1 |

## Patentansprüche

1. Wärmeübertrager (1) zur indirekten Wärmeübertragung zwischen einem ersten Medium (F1) und einem zweiten Medium (F2), mit:
- einem Mantel (2), der einen Mantelraum (3) zur Aufnahme des ersten Mediums (F1) aufweist,
- zumindest einem im Mantelraum(3) angeordneten Wärmeübertragungsblock (4), der bei einem bestimmungsgemäßen Betrieb vom ersten Medium (F1) umgeben ist, wobei der Wärmeübertragungsblock (4) dazu ausgebildet ist, das zweite Medium (F2) gegen das erste Medium (F1) abzukühlen und / oder zumindest teilweise zu verflüssigen, so dass sich im Mantelraum (3) eine gasförmige Phase des ersten Mediums (G1) bildet,
- wobei zum Abziehen der gasförmigen Phase des ersten Mediums (G1) aus dem Mantelraum (3) ein im Mantelraum (3) befindlicher Sammelkanal (5) vorgesehen ist, der sich entlang einer Erstreckungsrichtung erstreckt, die parallel zur Längsachse des Mantels ausgerichtet ist,
- und wobei der mindestens eine Wärmeübertragungsblock (4) ein Plattenwärmetauscher ist,
- und wobei der Sammelkanal (5) mit zumindest einem am Mantel (2) vorgesehenen Austrittsstutzen (6) verbunden ist, so dass die gasförmige Phase des ersten Mediums (G1) durch den Sammelkanal (5) über den zumindest einen Austrittsstutzen (6) aus dem Mantelraum (3) abziehbar ist,
- und wobei der Sammelkanal (5) zwei Stirnseiten (11 a, 11 b) aufweist, die entlang der Erstreckungsrichtung des Sammelkanals (5) einander gegenüberliegen,
**dadurch gekennzeichnet,**
- **dass** der Sammelkanal (5) quer zur Erstreckungsrichtung (7) einen Querschnitt aufweist, der sich zum Austrittsstutzen (6) hin vergrößert und
- **dass** der Sammelkanal (5) zum Abziehen der gasförmigen Phase eine Mehrzahl an Eintrittsöffnungen (12, 13) aufweist, wobei die Abstände benachbarter Eintrittsöffnungen zur jeweiligen Stirnseite (11a, 11b) des Sammelkanals (5) hin abnehmen.

2. Wärmeübertrager nach Anspruch 1, **dadurch gekennzeichnet, dass** der Wärmeübertragungsblock (4) so ausgebildet ist, dass das erste Medium (F1) beim Betrieb des Wärmeübertragers (1) im Wärmeübertragungsblock (4) aufsteigen kann, wobei insbesondere der Wärmeübertragungsblock (4) dazu ausgebildet ist, das zweite Medium (F2) im Gegenstrom oder Kreuzstrom zum ersten Medium (F1) im Wärmeübertragungsblock (4) zu führen.

3. Wärmeübertrager nach Anspruch 1 oder 2, **dadurch gekennzeichnet, dass** im Mantelraum eine Mehrzahl an Wärmeübertragungsblöcken (4) in Form von Plattenwärmetauschern angeordnet sind.

4. Wärmeübertrager nach einem der vorhergehenden Ansprüche, **dadurch gekennzeichnet, dass** der Sammelkanal (5) eine Wandung (W) aufweist, die einen Innenraum (I) des Sammelkanals (5) definiert, in dem die gasförmige Phase des ersten Mediums (G1) zum Austrittsstutzen (6) strömen kann, und die entlang der horizontalen Erstreckungsrichtung (7) längserstreckt entlang einer Oberseite (8) des Mantels (2) verläuft.

5. Wärmeübertrager nach Anspruch 4, **dadurch gekennzeichnet, dass** der Sammelkanal (5) quer zur Erstreckungsrichtung (7) einen kasten- oder rohrförmigen Querschnitt aufweist.

6. Wärmeübertrager nach einem der Ansprüche 4 oder 5, **dadurch gekennzeichnet, dass** die Wandung (W) des Sammelkanals (5) eine Oberseite (9) und eine gegenüberliegende Unterseite (10) aufweist, wobei die Oberseite (9) und die Unterseite (10) über einander gegenüberliegende Seitenwände (11) der Wandung (W) des Sammelkanals (5) mit einander verbunden sind.

7. Wärmeübertrager nach Anspruch 6, **dadurch gekennzeichnet, dass** ein Bereich der Wandung (W) des Sammelkanals (5), insbesondere eine Oberseite (9) der Wandung (W), durch den Mantel (2) gebildet wird.

8. Wärmeübertrager nach Anspruch 6 oder 7, **dadurch gekennzeichnet, dass** die Unterseite (10) und/oder die Seitenwände (11) des Sammelkanals (5) eine Mehrzahl an insbesondere schlitzförmigen Eintrittsöffnungen (12) aufweisen, durch die die gasförmige Phase des ersten Mediums (G1) in den Sammelkanal (5) einströmen kann.

9. Wärmeübertrager nach einem der Ansprüche 6 bis 8, **dadurch gekennzeichnet, dass** die Unterseite (10) und/oder die Seitenwände (11) des Sammelkanals (5) eine Mehrzahl an insbesondere kreisförmigen Eintrittsöffnungen (13) aufweisen, durch die die gasförmige Phase des ersten Mediums (G1) in den Sammelkanal (5) einströmen kann.

10. Wärmeübertrager nach einem der vorhergehenden Ansprüche, **dadurch gekennzeichnet, dass** der Wärmeübertrager (1) weitere Austrittsstutzen (6) aufweist, die über den Sammelkanal (5) miteinander verbunden sind.

11. Wärmeübertrager nach einem der vorhergehenden Ansprüche, **dadurch gekennzeichnet, dass** der Wärmeübertrager (1) eine Vielzahl von Sammelkanälen (5) aufweist, die jeweils mit zumindest einem Austrittsstutzen (6) verbunden sind.

12. Wärmeübertrager nach einem der vorhergehenden Ansprüche, **dadurch gekennzeichnet, dass** der Mantel (2) eine zylindrische, quer zur Erstreckungsrichtung (7) umlaufende Wandung (14) aufweist, die zwei stirnseitige Wände (15) des Mantels (2) miteinander verbindet.

13. Wärmeübertrager nach Anspruch 12, **dadurch gekennzeichnet, dass** der mindestens eine Austrittsstutzen (6) an der umlaufenden Wandung (W) des Mantels (2) angeordnet ist, insbesondere an einem oberen, einem seitlichen oder einem unteren Bereich (8, 16) der Wandung (14) des Mantels (2), oder dass der mindestens eine Austrittsstutzen (6) an einer der stirnseitigen Wände (15) des Mantels (2) angeordnet ist.

## Claims

1. Heat exchanger (1) for the indirect heat transfer between a first medium (F1) and a second medium (F2), with:
- a shell (2) which has a shell space (3) for receiving the first medium (F1),
- at least one heat transfer block (4) which is arranged in the shell space (3) and enveloped by the first medium (F1) during a design-specified operation, wherein the heat transfer block (4) is designed for cooling and/or for at least partially liquefying the second medium (F2) against the first medium (F1) so that a gaseous phase of the first medium (G1) is formed in the shell space (3),
- wherein for extracting the gaseous phase of the first medium (G1) from the shell space (3), provision is made for a collecting channel (5) which is located in the shell space (3) and extends along a direction of extension which is oriented parallel to the longitudinal axis of the shell,
- and wherein the at least one heat transfer block (4) is a plate heat exchanger,
- and wherein the collecting channel (5) is connected to at least one outlet connector (6) which is provided on the shell (2) so that the gaseous phase of the first medium (G1) can be extracted from the shell space (3) through the collecting channel (5) via the at least one outlet connector (6),
- and wherein the collecting channel (5) has two end faces (11a, 11b) which lie mutually opposite along the direction of extension of the collecting channel (5),
**characterized in that**
- the collecting channel (5) has a cross section transversely to the direction of extension (7) which increases towards the outlet connector (6) and
- the collecting channel (5) has a multiplicity of inlet openings (12, 13) for extracting the gaseous phase, wherein the spacings of adjacent inlet openings decrease towards the respective end face (11a, 11b) of the collecting channel (5).

2. Heat exchanger according to Claim 1, **characterized in that** the heat transfer block (4) is designed so that the first medium (F1) can rise in the heat transfer block (4) during operation of the heat exchanger (1), wherein the heat transfer block (4) is especially designed for conducting the second medium (F2) in counterflow or crossflow to the first medium (F1) in the heat transfer block (4).

3. Heat exchanger according to Claim 1 or 2, **characterized in that** a multiplicity of heat transfer blocks (4) in the form of plate heat exchangers are arranged in the shell space.

4. Heat exchanger according to one of the preceding claims, **characterized in that** the collecting channel (5) has a wall (W) which defines an interior space (I) of the collecting channel (5) in which the gaseous phase of the first medium (G1) can flow towards the outlet connector (6), and which extends along the horizontal direction of extension (7) which stretches along an upper side (8) of the shell (2).

5. Heat exchanger according to Claim 4, **characterized in that** the collecting channel (5) has a box-shaped or tubular cross section transversely to the direction of extension (7).

6. Heat exchanger according to one of Claims 4 and 5, **characterized in that** the wall (W) of the collecting channel (5) has an upper side (9) and an oppositely disposed lower side (10), wherein the upper side (9) and the lower side (10) are interconnected via mutually opposite sidewalls (11) of the wall (W) of the collecting channel (5).

7. Heat exchanger according to Claim 6, **characterized in that** one section of the wall (W) of the collecting channel (5), especially an upper side (9) of the wall (W), is formed by the shell (2).

8. Heat exchanger according to Claim 6 or 7, **characterized in that** the lower side (10) and/or the sidewalls (11) of the collecting channel (5) have a multiplicity of especially slot-like inlet openings (12) through which the gaseous phase of the first medium (G1) can flow into the collecting channel (5).

9. Heat exchanger according to one of Claims 6 to 8, **characterized in that** the lower side (10) and/or the sidewalls (11) of the collecting channel (5) have a multiplicity of in particular circular inlet openings (13) through which the gaseous phase of the first medium (G1) can flow into the collecting channel (5).

10. Heat exchanger according to one of the preceding claims, **characterized in that** the heat exchanger (1) has additional outlet connectors (6) which are interconnected via the collecting channel (5).

11. Heat exchanger according to one of the preceding claims, **characterized in that** the heat exchanger (1) has a large number of collecting channels (5) which are connected in each case to at least one outlet connector (6).

12. Heat exchanger according to one of the preceding claims, **characterized in that** the shell (2) has a cylindrical encompassing wall (14) transversely to the direction of extension (7), which interconnects the two end-face walls (15) of the shell (2).

13. Heat exchanger according to Claim 12, **characterized in that** the at least one outlet connector (6) is arranged on the encompassing wall (W) of the shell (2), especially on an upper section, a side section or a lower section (8, 16) of the wall (14) of the shell (2), or **in that** the at least one outlet connector (6) is arranged on one of the end-face walls (15) of the shell (2).

## Revendications

1. Caloporteur (1) pour le transfert de chaleur indirect entre un premier milieu (F1) et un deuxième milieu (F2), avec:
- une virole (2), qui présente une chambre de virole (3) destinée à contenir un premier milieu (F1),
- au moins un bloc de transfert de chaleur (4) disposé dans la chambre de virole (3), qui est enveloppé en fonctionnement normal par le premier milieu (F1), dans lequel le bloc de transfert de chaleur (4) est conçu pour refroidir le deuxième milieu (F2) contre le premier milieu (F1) et/ou pour liquéfier le deuxième milieu (F2) au moins en partie, de telle manière qu'il se forme dans la chambre de virole (3) une phase gazeuse du premier milieu (G1),
- dans lequel il est prévu, pour l'extraction de la phase gazeuse du premier milieu (G1) hors de la chambre de virole (3), un canal de collecte (5) se trouvant dans la chambre de virole (3), qui s'étend le long d'une direction d'extension qui est orientée parallèlement à l'axe longitudinal de la virole,
- et dans lequel ledit au moins un bloc de transfert de chaleur (4) est un échangeur de chaleur à plaques,
- et dans lequel le canal de collecte (5) est raccordé à au moins un tuyau de sortie (6) prévu à la virole (2), de telle manière que la phase gazeuse du premier milieu (G1) puisse être extraite hors de la chambre de virole (3) par le canal de collecte (5) via ledit au moins tuyau de sortie (6),
- et dans lequel le canal de collecte (5) présente deux côtés frontaux (11a, 11b), qui sont opposés l'un à l'autre le long de la direction d'extension du canal de collecte (5),
**caractérisé en ce que**
- le canal de collecte (5) présente transversalement à la direction d'extension (7) une section transversale qui augmente en direction du tuyau de sortie (6) et
- le canal de collecte (5) présente une multiplicité d'ouvertures d'entrée (12, 13) pour l'extraction de la phase gazeuse, dans lequel les distances d'ouvertures d'entrée voisines diminuent en direction du côté frontal respectif (11a, 11b) du canal de collecte (5).

2. Caloporteur selon la revendication 1, **caractérisé en ce que** le bloc de transfert de chaleur (4) est conçu de telle manière que le premier milieu (F1) puisse monter dans le bloc de transfert de chaleur (4) lors du fonctionnement du caloporteur (1), dans lequel le bloc de transfert de chaleur (4) est en particulier conçu pour guider le deuxième milieu (F2) à contre-courant ou à courants croisés par rapport au premier milieu (F1) dans le bloc de transfert de chaleur (4).

3. Caloporteur selon la revendication 1 ou 2, **caractérisé en ce qu'**une multiplicité de blocs de transfert de chaleur (4) en forme d'échangeurs de chaleur à plaques sont disposés dans la chambre de virole.

4. Caloporteur selon l'une quelconque des revendications précédentes, **caractérisé en ce que** le canal de collecte (5) présente une paroi (W), qui définit un espace intérieur (I) du canal de collecte (5), dans lequel la phase gazeuse du premier milieu (G1) peut s'écouler vers le tuyau de sortie (6), et qui s'étend le long d'un côté supérieur (8) de la virole (2) en s'étendant longitudinalement le long de la direction d'extension horizontale (7).

5. Caloporteur selon la revendication 4, **caractérisé en ce que** le canal de collecte (5) présente, transversalement à la direction d'extension (7), une section transversale en forme de caisson ou de tube.

6. Caloporteur selon l'une des revendications 4 ou 5, **caractérisé en ce que** la paroi (W) du canal de collecte (5) présente un côté supérieur (9) et un côté inférieur opposé (10), dans lequel le côté supérieur (9) et le côté inférieur (10) sont reliés l'un à l'autre par des parois latérales opposées l'une à l'autre (11) de la paroi (W) du canal de collecte (5).

7. Caloporteur selon la revendication 6, **caractérisé en ce qu'**une région de la paroi (W) du canal de collecte (5), en particulier un côté supérieur (9) de la paroi (W), est formé par la virole (2).

8. Caloporteur selon la revendication 6 ou 7, **caractérisé en ce que** le côté inférieur (10) et/ou les parois latérales (11) du canal de collecte (5) présentent une multiplicité d'ouvertures d'entrée en particulier en forme de fentes (12), par lesquelles la phase gazeuse du premier milieu (G1) peut pénétrer dans le canal de collecte (5).

9. Caloporteur selon l'une quelconque des revendications 6 à 8, **caractérisé en ce que** le côté inférieur (10) et/ou les parois latérales (11) du canal de collecte (5) présentent une multiplicité d'ouvertures d'entrée (13) en particulier circulaires, par lesquelles la phase gazeuse du premier milieu (G1) peut pénétrer dans le canal de collecte (5).

10. Caloporteur selon l'une quelconque des revendications précédentes, **caractérisé en ce que** le caloporteur (1) présente plusieurs tuyaux de sortie (6), qui sont raccordés l'un à l'autre par le canal de collecte (5).

11. Caloporteur selon l'une quelconque des revendications précédentes, **caractérisé en ce que** le caloporteur (1) présente une multiplicité de canaux de collecte (5), qui sont raccordés respectivement à au moins un tuyau de sortie (6).

12. Caloporteur selon l'une quelconque des revendications précédentes, **caractérisé en ce que** la virole (2) présente une paroi cylindrique (14), s'enroulant transversalement à la direction d'extension (7), qui relie l'une à l'autre deux parois frontales (15) de la virole (2).

13. Caloporteur selon la revendication 12, **caractérisé en ce que** ledit au moins un tuyau de sortie (6) est disposé sur la paroi périphérique (W) de la virole (2), en particulier dans une région supérieure, une région latérale ou une région inférieure (8, 16) de la paroi (14) de la virole (2), ou **en ce que** ledit au moins un tuyau de sortie (6) est disposé sur une des parois frontales (15) de la virole (2).
